# EUROPÄISCHE PATENTSCHRIFT

(11) **EP 2 564 120 B1**
(45) Veröffentlichungstag und Bekanntmachung des Hinweises auf die Patenterteilung: **15.01.2014**
(21) Anmeldenummer: 11761269.7
(22) Anmeldetag: 22.06.2011
(51) Int. Cl.: F23G 1/00, F23C 9/08

(54) **KREMATORIUMSOFEN**
CREMATORIUM INCINERATOR
FOUR CRÉMATOIRE

(30) Priorität: 25.06.2010 DE 102010017578
(43) Veröffentlichungstag der Anmeldung: 06.03.2013
(73) Patentinhaber: Fien-Krematech GmbH, 93059 Regensburg (DE)
(72) Erfinder: YU, Zhiyong, Chifeng 024200 (CN)
(74) Vertreter: Graf Glück Kritzenberger
(86) Internationale Anmeldenummer: PCT/DE2011/075147
(87) Internationale Veröffentlichungsnummer: WO 2012/022327

(56) Entgegenhaltungen:
- DE-A1- 4 118 261
- DE-A1- 4 402 172
- DE-C1- 19 652 967
- DE-T2- 60 106 043
- FR-A1- 2 850 734
- US-A- 3 749 031
- US-A- 3 799 077
- US-A- 3 815 523

## Beschreibung

### Technisches Gebiet

Die vorliegende Erfindung betrifft einen Krematoriumsofen.

### Stand der Technik

Krematoriumsöfen sind aus dem Stand der Technik bereits bekannt. Sie bestehen im Wesentlichen aus einer Verbrennungskammer mit einer Decke, einer Wandung und einem Boden zur Auflage des Einäscherungsgegenstandes, einer Wärmezufuhrvorrichtung zum Aufheizen der Verbrennungskammer sowie einer Verbrennungsluftzuführung und einem Abgasaustritt.

Es sind ferner Krematoriumsöfen bekannt, die eine Verbrennungskammer mit zwei Verbrennungskammerabschnitten aufweisen, wobei in dem ersten Verbrennungskammerabschnitt eine Vorverbrennung des Einäscherungsgegenstandes und in dem zweiten Verbrennungskammerabschnitt eine Nachverbrennung von Verbrennungsresten aus dem ersten Verbrennungskammerabschnitt erfolgt. Hierbei werden die in einer ersten Verbrennungsphase im ersten Verbrennungskammerabschnitt verbleibenden Verbrennungsüberreste dem zweiten Verbrennungskammerabschnitt manuell oder über eine Austragungseinrichtung zugeführt, wobei die bei der Verbrennung eines weiteren Einäscherungsgegenstandes im ersten Verbrennungsabschnitt entstehende Abwärme zur Nachverbrennung der Verbrennungsreste im zweiten Verbrennungskammerabschnitt genutzt wird.

Ferner ist durch die DE 601 06 043 T2 eine rotierende Verbrennungsanlage mit einer Abgasrückführung bekannt, bei der Teile des Abgases am zentralen Abgasaustritt abgeleitet und über die zentrale Verbrennungsluftzuführung erneut dem Verbrennungsprozess zugeführt werden. Darüber hinaus ist aus der DE 196 52 967 G1 ein Krematoriumsofen nach dem Oberbegriff des Anspruchs 1 bekannt.

Nachteilig an den aus dem Stand der Technik bekannten Lösungen ist, dass die Krematoriumsöfen eine niedrige Effizienz aufweisen, so dass bei der Verbrennung eine hohe Energiezufuhr durch die Wärmezufuhrvorrichtung notwendig ist und daher ein hoher Brennstoffverbrauch besteht. Des weiteren ist die Zeitdauer einer Verbrennung sehr lang, da diese von den schwer bzw. langsam verbrennenden Teilen des Einäscherungsgegenstandes bestimmt wird.

### Darstellung der Erfindung

Hier setzt die Erfindung an. Der Erfindung, wie sie in den Ansprüchen gekennzeichnet ist, liegt die Aufgabe zu Grunde, einen Krematoriumsofen bereitzustellen, der eine energieeffiziente und schnelle Verbrennung von Einäscherungsgegenständen ermöglicht.

Diese Aufgabe wird erfindungsgemäß durch den Krematoriumsofen gemäß Anspruch 1 gelöst. Weitere vorteilhafte Details, Aspekte und Ausgestaltungen der vorliegenden Erfindung ergeben sich aus den abhängigen Ansprüchen, der Beschreibung, den Beispielen und den Zeichnungen.

Die vorliegende Erfindung stellt einen Krematoriumsofen umfassend zumindest eine Verbrennungskammer mit einer Decke, einer Wandung und einem Boden zur Auflage des Einäscherungsgegenstandes, einer Wärmezufuhrvorrichtung, einer Verbrennungsluftzuführung und einem Abgasaustritt zur Verfügung. Innerhalb der Decke und/oder der Wandung und/oder des Bodens der Verbrennungskammer sind zumindest ein Verbrennungsluftzuführungskanal und zumindest ein Abgasrückführungskanal vorgesehen, wobei der Abgasrückführungskanal in der Decke und/oder der Wandung und/oder im Boden einen Einlass und einen Auslass aufweist. In der Decke und/oder der Wandung und/oder im Boden der Verbrennungskammer mündet der zumindest eine Verbrennungsluftzuführungskanal in den zumindest einen Abgasrückführungskanal ein, so dass mit zugeführter Verbrennungsluft eine Sogwirkung der Verbrennungsluftzuführung in die Verbrennungskammer bedingt wird. Dadurch wird zumindest ein Teil des im Verbrennungsprozess entstehenden Abgases in den Einlass des Abgasrückführungskanals eingesogen und durch den Auslass des Abgasrückführungskanals in die Verbrennungskammer ausgestoßen und so erneut dem Verbrennungsprozess zugeführt.

Die erfindungsgemäße Abgasrückführung bewirkt zum einen eine Rückführung der im Abgas enthaltenen thermischen Energie und zum anderen eine Nach-verbrennung von nicht vollständig verbrannten bzw. noch brennfähigen Bestandteilen im Abgas. Es erfolgt eine Vermischung des im Abgasrückführungskanal rückgeführten Abgases mit der Verbrennungsluft und damit ein Vorwärmen die Verbrennungsluft. Eine weitere Vorwärmung der Verbrennungsluft wird dadurch bewirkt, dass der Abgasrückführungskanal und der Verbrennungsluftzuführungskanal in der Decke und/oder der Wandung und/oder dem Boden der Verbrennungskammer angeordnet sind. Bei Betrieb des Krematoriums weisen diese Teile eine sehr hohe Temperatur auf, wodurch die Temperatur des Verbrennungsgases deutlich erhöht wird. Bei hinreichend hohen Temperaturen kommt es zu einer Zündung des Gasgemisches, sodass am Auslass des Abgasrückführungskanals ein Flammenaustritt erfolgt.

Durch die erfindungsgemäße Abgasrückführung wird die Effizienz des Krematoriumsofens deutlich gesteigert. Der Energiebedarf eines Krematoriumsofens kann um 80% und mehr reduziert werden. Während übliche Krematoriumsöfen zur Verbrennung eines Einäscherungsgegenstands rund 30 bis 35 m³ Erdgas benötigen, kommt ein erfindungsgemäßer Krematoriumsofen mit 6 bis 7 m³, im Extremfall sogar mit 3 bis 5 m³ Erdgas aus.

Die Verbrennungsluftzuführungskanäle können in beliebigen Windungen innerhalb der Decke und/oder der Wandung und/oder des Bodens der Verbrennungskammer geführt werden. Je länger der Weg der Verbrennungsluftzuführungskanäle und damit die Laufzeit der zugeführten Verbrennungsluft ausgedehnt ist, umso mehr Wärmeenergie wird von der Verbrennungsluft auf ihrem Weg durch die stark erhitzten Teile der Verbrennungskammer aufgenommen. Durch die Vorwärmung der Verbrennungsluft kommt es zu einer vollständigeren Verbrennung des Einäscherungsgegenstandes.

Besonders bevorzugt sind mehrere Abgasrückführungskanäle und/oder mehrere Verbrennungsluftzuführungskanäle vorgesehen, die bevorzugt örtlich gleichmäßig verteilt entlang des Einäscherungsgegenstandes angeordnet sind. Dadurch können eine gezielte, ortsverteilte Abgasrückführung und eine Verbesserung der Verbrennung an schwer brennbaren und/oder langsam verbrennenden Stellen des Einäscherungsgegenstandes erfolgen.

Außerdem kommt es insbesondere bei Einsatz von mehreren Abgasrückführungskanälen aufgrund des aus verschiedenen Richtungen in den Verbrennungsraum einströmenden Gases zu Turbulenzen im Verbrennungsraum, wodurch eine weiter verbesserte Verbrennung bewirkt wird.

In einer bevorzugten Ausführungsform mündet zumindest ein Verbrennungsluftzuführungskanal in mehrere Abgasrückführungskanäle. Durch die bereits angesprochene Vermischung des im Abgasrückführungskanal rückgeführten Abgases mit der Verbrennungsluft und die bei hinreichend hohen Temperaturen erfolgende Zündung des Gasgemisches wird am Auslass des Abgasrückführungskanals ein Flammenaustritt bewirkt, der bei passend gewählter Anordnung der Auslässe der Abgasrückführungskanäle unmittelbar auf den Einäscherungsgegenstand, insbesondere auf schwer brennbare oder langsam verbrennende Bereiche des Einäscherungsgegenstandes gerichtet werden kann.

In einer bevorzugten Ausführungsform sind sämtliche Verbrennungsluftzuführungskanäle mit einer zentralen Verbrennungsluftzuführung verbunden. Durch diese zentrale Verbrennungsluftzuführung wird beispielsweise durch ein Gebläse unter Druck stehende Verbrennungsluft den Verbrennungsluftzuführungskanälen zugeführt und dadurch eine Sogwirkung in den mit den Verbrennungsluftzuführungskanälen verbundenen Abgasrückführungskanälen erzeugt. Durch die zentrale Versorgung der Verbrennungsluftzuführungskanäle mit Verbrennungsluft wird ein einfacherer Aufbau des Krematoriumsofens erreicht.

Die Abgasrückführungskanäle weisen in der Decke und/oder in der Wandung und/oder im Boden der Verbrennungskammer einen Einlass und einen Auslass auf. Gemäß einer bevorzugten Ausführungsform ist der Einlass eines in der Wandung angeordneten Abgasrückführungskanals oberhalb des Auslasses angeordnet. Diese Anordnung bewirkt, dass beim Verbrennungsprozess des Einäscherungsgegenstandes entstehende Abgase im oberen Bereich der Verbrennungskammer bzw. der Verbrennungskammerabschnitte am Einlass des Abgasrückführungskanals eingesaugt und im unteren Bereich des Einäscherungsgegenstandes, der langsamer verbrennt, vorzugsweise bereits gezündet ausgestoßen werden, sodass auf den schwer brennbaren Bereich des Einäscherungsgegenstandes eine möglichst hohe Hitzeeinwirkung und damit eine effiziente und zeitverkürzte Verbrennung erfolgt.

In einer weiteren bevorzugten Ausführungsform weist die Verbrennungskammer einen ersten und zweiten Verbrennungskammerabschnitt auf, wobei der erste Verbrennungskammerabschnitt zur Vorverbrennung des Einäscherungsgegenstandes und der zweite Verbrennungskammerabschnitt zur Nachverbrennung der Verbrennungsüberreste bzw. zur Mineralisierung der Asche aus dem ersten Verbrennungskammerabschnitt ausgebildet ist. Hierdurch wird eine weitere Effizienzsteigerung erreicht, da die während eines weiteren Verbrennungsprozesses im ersten Verbrennungskammerabschnitt entstehende Hitze zur Nachverbrennung im zweiten Verbrennungskammerabschnitt genutzt werden kann.

In einer weiteren bevorzugten Ausführungsform bewirkt der Boden eine zumindest teilweise Aufteilung der Verbrennungskammer in einen ersten und einen zweiten Verbrennungskammerabschnitt, wobei der Abzug der im ersten Verbrennungskammerabschnitt entstehenden Verbrennungsgase über den zweiten Verbrennungskammerabschnitt und den daran angeschlossenen zentralen Abgasaustritt erfolgt. Der Boden ist hierbei von zumindest einem Abgasrückführungskanal derart durchzogen, dass durch den Abgasrückführungskanal eine durchgängige Verbindung zwischen dem ersten und zweiten Verbrennungskammerabschnitt hergestellt wird. Durch die Abgasrückführungskanäle im Boden wird erreicht, dass Abgase des zweiten Verbrennungskammerabschnitts in den ersten Verbrennungskammerabschnitt rückgeführt und durch die Vermischung mit Verbrennungsluft vorzugsweise gezündet der Unterseite des Einäscherungsgegenstandes zugeführt werden, sodass eine unterseitige Verbrennung desselben erfolgt.

In einer besonders bevorzugten Ausführungsform weist der Boden mehrere Erhebungen auf, die zur vom Boden beabstandeten Auflage des Einäscherungsgegenstandes ausgebildet sind. Vorzugsweise sind die Erhebungen jeweils benachbart zu den Auslässen der Abgasrückführungskanäle vorgesehen. Dadurch können die mit der Verbrennungsluft vermischten, vorzugsweise bereits gezündeten Gase, die Unterseite des Einäscherungsgegenstandes umströmen bzw. die an den Auslässen der Abgasrückführungskanäle austretenden Flammen die Unterseite des Einäscherungsgegenstandes umlodern, sodass speziell diese langsam verbrennenden Bereiche durch die erhöhte Hitzeeinwirkung eine beschleunigte Verbrennung erfahren.

### Kurze Beschreibung der Zeichnungen

Die Erfindung soll nachfolgend anhand von Ausführungsbeispielen im Zusammenhang mit den Zeichnungen näher erläutert werden. Es wird aber ausdrücklich darauf hingewiesen, dass die Erfindung nicht auf die angegebenen Beispiele beschränkt sein soll. Es zeigen
- Fig. 1: beispielhaft ein erfindungsgemäßer Krematoriumsofen in einer schematischen seitlichen Schnittdarstellung;
- Fig. 2: beispielhaft eine Teilschnittdarstellung durch die Wandung des Krematoriumsofens aus Fig. 1 entlang der Linie A - A.
- Fig. 3: beispielhaft eine Teilschnittdarstellung durch den Boden des Krematoriumsofens aus Fig. 1.

### Wege zur Ausführung der Erfindung

In Fig. 1 ist mit dem Bezugszeichen 1 ein erfindungsgemäßer Krematoriumsofen bezeichnet. Strichlierte Linien deuten an, dass der entsprechende Gegenstand nicht in der dargestellten Schnittebene liegt, sondern sich in der Wandung oder in dem Boden des Krematoriumsofens befindet. Der Krematoriumsofen 1 weist in an sich bekannter Weise eine Verbrennungskammer 2 auf, die außenumfangsseitig durch eine Wandung 2.1 umschlossen wird. Die Wandung 2.1 ist im gezeigten Ausführungsbeispiel mehrschichtig ausgebildet und zwar durch eine äußere, durch ein Gehäuse 2.2 gebildete Schicht und eine zweite, innenseitig anliegende, eine Isolierung 2.3 bildende Schicht. Am Gehäuse 2.2 des Krematoriumsofens 1 ist eine Wärmezufuhrvorrichtung 4 vorgesehen, die der Verbrennungskammer 2 thermische Energie zuführt. Bei der Wärmezufuhrvorrichtung 4 handelt es sich insbesondere um einen Brenner, beispielsweise einen Gas- oder Ölbrenner.

Um einen Verbrennungsvorgang innerhalb der Verbrennungskammer zu ermöglichen, weist der Krematoriumsofen 1 darüber hinaus eine Verbrennungsluftzuführung 5 und einen Abgasaustritt 6 auf. Über die Verbrennungsluftzuführung 5 wird beispielsweise durch ein Gebläse Verbrennungsluft mit Überdruck der Verbrennungskammer 2 zugeführt. Die Verbrennungsluft kann hierbei Frischluft, mit Sauerstoff angereicherte Frischluft oder auch reiner Sauerstoff sein. Die während der Verbrennung entstehenden Abgase werden über den Abgasaustritt 6 aus der Verbrennungskammer 2 und über einen Kamin vorzugsweise mit einer Rauchgasreinigungsanlage abgeführt. Des Weiteren ist innerhalb der Verbrennungskammer 2 eine Decke (nicht dargestellt) und ein Boden 3 vorgesehen, auf den der Einäscherungsgegenstand zur Verbrennung aufgelegt wird.

Erfindungsgemäß ist in der Decke und/oder in der Wandung 2.1 und/oder im Boden 3 der Verbrennungskammer 2 zumindest ein Verbrennungsluftzuführungskanal 7 und zumindest ein Abgasrückführungskanal 8 vorgesehen, wobei diese Kanäle 7, 8 derart miteinander verbunden sind, dass bedingt durch die Sogwirkung der Verbrennungsluftzuführung in die Verbrennungskammer 2 zumindest ein Teil des durch die Verbrennung entstehenden Abgases über den Abgasrückführungskanal 8 erneut dem Verbrennungsprozess zugeführt wird.

Im gezeigten Ausführungsbeispiel ist in der Wandung 2.1 der Verbrennungskammer 2 und im Boden 3 ein verzweigtes Netz von Verbrennungsluftzuführungskanälen 7 vorgesehen. Die Verbrennungsluftzuführungskanäle 7 sind hierbei alle an die zentrale Verbrennungsluftzuführung 5 angeschlossen, so dass über diese Verbrennungsluftzuführung 5 beispielsweise durch ein Gebläse unter Druck stehende Verbrennungsluft in die Verbrennungsluftzuführungskanäle 7 verteilt wird.

Des Weiteren sind innerhalb der Wandung 2.1 der Verbrennungskammer 2 und im Boden 3 Abgasrückführungskanäle 8 mit jeweils einem Einlass 8.1 und einem Auslass 8.2 vorgesehen. Die Abgasrückführungskanäle 8 innerhalb der Wandung 2.1 der Verbrennungskammer 2 verlaufen vorzugsweise parallel zur Hochachse HA des Krematoriumsofens 1 und können in der Isolierung 2.3 und/oder im Gehäuse 2.2 ausgebildet sein oder durch innerhalb der Verbrennungskammer 2 angeordnete rohrförmige Elemente gebildet werden. Die Abgasrückführungskanäle 8 im Boden 3 verlaufen im gezeigten Ausführungsbeispiel schräg mit spitzem Winkel zur Hochachse HA und durchdringen den Boden 3 vorzugsweise vollständig. Die Abgasrückführungskanäle 8 sind vorzugsweise örtlich verteilt entlang der Querachse QA der Verbrennungskammer 2 angeordnet.

Zur Erzeugung einer Sogwirkung innerhalb der Abgasrückführungskanäle 8 ist der Verbrennungsluftzuführungskanal 7 oder Abzweigungen aus diesem Verbrennungsluftzuführungskanal 7 jeweils mit den einzelnen Abgasrückführungskanälen 8 verbunden und zwar derart, dass durch die Sogwirkung das durch den Abbrand entstehende Abgas in den Einlass 8.1 eingesogen und durch den Auslass 8.2 herausgeführt wird.

In einem bevorzugten Ausführungsbeispiel mündet ein Verbrennungsluftzuführungskanal 7 oder eine Abzweigung aus diesem Verbrennungsluftzuführungskanal 7 in mehrere Abgasrückführungskanäle 8. Dadurch erfolgt in den Abgasrückführungskanälen 8 eine Vermischung des angesaugten Abgases mit frisch zugeführter Verbrennungsluft und nach der Zündung des Gasgemisches eine Nachverbrennung.

Besonders bevorzugt ist der Boden 3 innerhalb der Verbrennungskammer 2 derart angeordnet, dass die Verbrennungskammer 2 in einen ersten und zweiten Verbrennungskammerabschnitt 2a, 2b unterteilt wird. Der erste Verbrennungskammerabschnitt 2a ist hierbei vorzugsweise bezogen auf die Hochachse HA des Krematoriumsofens 1 oberhalb des zweiten Verbrennungskammerabschnittes 2b angeordnet. Durch den Boden 3 wird die Verbrennungskammer 2 nur teilweise oder abschnittsweise in die zwei Verbrennungskammerabschnitte 2a, 2b aufgeteilt, so dass das im ersten Verbrennungskammerabschnitt 2a entstehende Abgas, wie in Figur 1 mit dem Pfeil 10 angedeutet, über den zweiten Verbrennungskammerabschnitt 2b und den dort vorgesehenen Abgasaustritt 6 entweicht.

Die Einbringung des Einäscherungsgegenstandes erfolgt in den ersten Verbrennungskammerabschnitt 2a, und zwar derart, dass dieser nach einer Aufheizphase des Krematoriumsofens 1 durch Energieeinbringung aus der Wärmezufuhrvorrichtung 4 auf den Boden 3 zumindest teilweise aufgelegt wird. Bevorzugt liegt der Einäscherungsgegenstand nicht vollständig am Boden 3 auf, sondern wird durch Erhebungen 9 beabstandet vom Boden 3 gehalten. Anschließend erfolgt in einer ersten Verbrennungsphase die Verbrennung des Einäscherungsgegenstandes im ersten Verbrennungskammerabschnitt 2a. Die nach der ersten Verbrennungsphase noch verbleibenden, nicht vollständig verbrannten Überreste des Einäscherungsgegenstandes werden dem zweiten Verbrennungskammerabschnitt 2b zur Nachverbrennung in einer zweiten Verbrennungsphase zugeführt, so dass nach dieser zweiten Verbrennungsphase eine vollständige Einäscherung des Einäscherungsgegenstandes erfolgt ist.

Figur 2 zeigt einen in der Wandung 2.1 der Verbrennungskammer 2 eingebrachten Verbrennungsrückführungskanal 8 mit einem darin mündenden Verbrennungsluftzuführungskanal 7. Der Abgasrückführungskanal 8 weist einen Einlass 8.1 und einen Auslass 8.2 auf, wobei der Einlass 8.1 oberhalb des Auslasses 8.2 vorgesehen ist. Sowohl der Abgasrückführungskanal 8 als auch der Verbrennungsluftzuführungskanal 7 verlaufen im gezeigten Ausführungsbeispiel innerhalb der Isolierung 2.3.

Der Abgasrückführungskanal 8 besteht ferner im Wesentlichen aus drei näherungsweise geradlinig verlaufenden Kanalabschnitten 8.3, 8.4 und 8.5, wobei der erste Kanalabschnitt 8.3 näherungsweise senkrecht zum zweiten Kanalabschnitt 8.4 und der zweite Kanalabschnitt 8.4 näherungsweise senkrecht zum dritten Kanalabschnitt 8.5 verläuft. Die ersten und dritten Kanalabschnitte 8.3, 8.5 verlaufen beabstandet parallel und bilden freiendseitig den Einlass 8.1 bzw. den Auslass 8.2 aus. Die ersten bis dritten Kanalabschnitte 8.3, 8.4 und 8.5 sind über bogenförmige Kanalverbindungsabschnitte zu einem durchgängigen Abgasrückführungskanal 8 verbunden. In dem bogenförmigen Kanalverbindungsabschnitt zwischen dem zweiten 8.4 und dritten Kanalabschnitt 8.5 mündet der Verbrennungsluftzuführungskanal 7 oder eine Abzweigung aus einem Verbrennungsluftzuführungskanal 7 in dem Abgasrückführungskanal 8.

Durch die Zuführung von Verbrennungsluft unter Druck aus dem Verbrennungsluftzuführungskanal 7 in Richtung des Auslasses 8.2 wird in den ersten und zweiten Kanalabschnitten 8.3, 8.4 des Abgasrückführungskanals 8 eine Sogwirkung erzeugt. Dadurch erfolgt, wie durch den Pfeil 11 angedeutet, ein Absaugen von bereits durch eine Verbrennung entstandenem Abgas durch den Einlass 8.1 in den Abgasrückführungskanal 8. An der Mündungsstelle des Abgasrückführungskanals 8 mit dem Verbrennungsluftzuführungskanal 7 erfolgt eine Mischung des angesaugten Abgases mit frischer Verbrennungsluft, so dass bei der in der Verbrennungskammer 2 vorherrschenden Temperatur eine Zündung des Gasgemisches bereits im dritten Kanalabschnitt 8.5 des Abgasrückführungskanals 8 erfolgt, so dass am Auslass 8.2 ein Flammenaustritt erfolgt. Die Auslässe 8.2 sind bezogen auf den Einäscherungsgegenstand hierbei bevorzugt derart ausgerichtet, dass die an den Auslässen 8.2 austretenden Flammen direkt auf den Einäscherungsgegenstand einwirken.

Figur 3 zeigt eine Ausschnittsdarstellung des Bodens 3 eines erfindungsgemäßen Krematoriumsofens 1. Der Boden 3, der den ersten Verbrennungskammerabschnitt 2a vom zweiten Verbrennungskammerabschnitt 2b zumindest teilweise abtrennt, ist in Querrichtung von zumindest einem Abgasrückführungskanal 8 durchzogen, der unterseitig einen Einlass 8.1 und oberseitig einen Auslass 8.2 aufweist. Im Bereich des Auslasses 8.2 weist der Boden 3 eine Erhebung 9 auf, die im gezeigten Ausführungsbeispiel zungenförmig ausgebildet ist. Die zungenförmige Erhebung 9 ist hierbei derart ausgebildet, dass der Auslass 8.2 oberseitig durch die Erhebung 9 überdeckt wird. Dadurch wird ein Hindurchfallen von Verbrennungsresten aus dem ersten Verbrennungskammerabschnitt 2a in den zweiten Verbrennungskammerabschnitt 2b wirksam vermieden.

Innerhalb des Bodens 3 ist ferner ein Verbrennungsluftzuführungskanal 7 oder eine Abzweigung aus einem Verbrennungsluftzuführungskanal 7 vorgesehen, die in den Abgasrückführungskanal 8 mündet. Durch die Zuführung von unter Druck stehender Verbrennungsluft im Verbrennungsluftzuführungskanal 7 wird am Einlass 8.1 des Abgasrückführungskanals 8 eine Sogwirkung erzeugt, die eine Abgasrückführung aus dem zweiten Verbrennungskammerabschnitt 2b in den ersten Verbrennungskammerabschnitt 2a bewirkt. Im Verbrennungskanal 8 wird hierbei frisch zugeführte Verbrennungsluft mit dem rückgeführten Abgas des zweiten Verbrennungskammerabschnitts 2b vermischt und bei hinreichend hoher Temperatur innerhalb der Verbrennungskammer 2 gezündet, sodass eine Flammenbildung im Abgasrückführungskanal 8 und insbesondere am Auslass 8.2 entsteht. Die am Auslass 8.2 austretenden Flammen umlodern den Einäscherungsgegenstand unterseitig und führen zu einer verbesserten Verbrennung desselben an den Stellen, an denen der Leichnam am Sargboden aufliegt. Dieser Effekt wird durch die beabstandete Auflage des Einäscherungsgegenstandes am Boden 3 durch die Erhebungen 9 entscheidend begünstigt.

### Bezugszeichenliste

- 1: Krematoriumsofen
- 2: Verbrennungskammer
- 2a: erster Verbrennungskammerabschnitt
- 2b: zweiter Verbrennungskammerabschnitt
- 2.1: Wandung
- 2.2: Gehäuse
- 2.3: Isolierung
- 3: Boden
- 4: Wärmezufuhrvorrichtung
- 5: Verbrennungsluftzuführung
- 6: Abgasaustritt
- 7: Verbrennungsluftzuführungskanal
- 8: Abgasrückführungskanal
- 8.1: Einlass
- 8.2: Auslass
- 8.3: erster Kanalabschnitt
- 8.4: zweiter Kanalabschnitt
- 8.5: dritter Kanalabschnitt
- 9: Erhebung
- HA: Hochachse
- QA: Querachse

## Patentansprüche

1. Krematoriumsofen (1) umfassend zumindest eine Verbrennungskammer (2) mit einer Decke, einer Wandung (2.1) und einem Boden (3) zur Auflage des Einäscherungsgegenstandes, einer Wärmezufuhrvorrichtung (4), einer Verbrennungsluftzuführung (5) und einem Abgasaustritt (6),
wobei innerhalb der Decke und/oder der Wandung (2.1) und/oder des Bodens (3) der Verbrennungskammer (2) zumindest ein Verbrennungsluftzuführungskanal (7) und zumindest ein Abgasrückführungskanal (8) vorgesehen sind, **dadurch gekennzeichnet, dass** der Abgasrückführungskanal (8) in der Decke und/oder in der Wandung (2.1) und/oder im Boden (3) einen Einlass (8.1) und einen Auslass (8.2) aufweist,
wobei in der Decke und/oder in der Wandung (2.1) und/oder im Boden (3) der Verbrennungskammer (2) der zumindest eine Verbrennungsluftzuführungskanal (7) in den zumindest einen Abgasrückführungskanal (8) einmündet, so dass mit zugeführter Verbrennungsluft eine Sogwirkung der Verbrennungsluftzuführung in die Verbrennungskammer (2) bedingt wird,
wobei zumindest ein Teil des im Verbrennungsprozess entstehenden Abgases in den Einlass (8.1) des Abgasrückführungskanals (8) eingesogen und durch den Auslass (8.2) des Abgasrückführungskanals (8) in die Verbrennungskammer (2) ausgestoßen und so erneut dem Verbrennungsprozess zugeführt wird.

2. Krematoriumsofen nach Anspruch 1, **dadurch gekennzeichnet, dass** zumindest ein Verbrennungsluftzuführungskanal (7) in mehrere Abgasrückführungskanäle (8) einmündet.

3. Krematoriumsofen nach einem der vorhergehenden Ansprüche, **dadurch gekennzeichnet, dass** der Einlass (8.1) des zumindest einen Abgasrückführungskanals (8) in der Wandung (2.1) der Verbrennungskammer oberhalb des Auslasses (8.2) des zumindest einen Abgasrückführungskanals (8) angeordnet ist.

4. Krematoriumsofen nach einem der vorhergehenden Ansprüche, **dadurch gekennzeichnet, dass** die Verbrennungskammer (2) einen ersten und einen zweiten Verbrennungskammerabschnitt (2a, 2b) aufweist, wobei der erste Verbrennungskammerabschnitt (2a) zur Vorverbrennung des Einäscherungsgegenstandes und der zweite Verbrennungskammerabschnitt (2b) zur Nachverbrennung der Asche und/oder Verbrennungsüberreste aus dem ersten Verbrennungskammerabschnitt (2a) ausgebildet ist.

5. Krematoriumsofen nach Anspruch 4, **dadurch gekennzeichnet, dass** der Boden (3) eine zumindest teilweise Abtrennung des ersten Verbrennungskammerabschnitts (2a) vom zweiten Verbrennungskammerabschnitt (2b) bewirkt.

6. Krematoriumsofen nach Anspruch 4 oder 5, **dadurch gekennzeichnet, dass** durch zumindest einen Abgasrückführungskanal (8) im Boden (3) eine Verbindung zwischen dem ersten und zweiten Verbrennungskammerabschnitt (2a, 2b) hergestellt wird.

7. Krematoriumsofen nach Anspruch 6, **dadurch gekennzeichnet, dass** der Boden (3) mehrere Erhebungen (9) zur beabstandeten Auflage des Einäscherungsgegenstandes vom Boden (3) aufweist.

8. Krematoriumsofen nach einem der Ansprüche 4 bis 7, **dadurch gekennzeichnet, dass** der Abgasaustritt (6) am zweiten Verbrennungskammerabschnitt (2b) angeschlossen ist.

## Claims

1. Crematorium oven (1) comprising at least one combustion chamber (2) with a ceiling, wall (2.1) and base (3) on which to place the object to be cremated, a heat supply system (4), a combustion air supply (5) and a flue gas outlet (6), wherein within the ceiling and/or the wall (2.1) and/or the base (3) of the combustion chamber (2) at least one combustion air supply channel (7) and at least one flue gas return channel (8) are provided,
**characterized in that**
the flue gas return channel (8) in the ceiling and/or the wall (2.1) and/or the base (3) has an inlet (8.1) and an outlet (8.2)
wherein in the ceiling and/or wall (2.1) and/or in the base (3) of the combustion chamber (2) the at least one combustion air supply channel (7) opens into the at least one flue gas return channel (8), so that with the supplied combustion air a suction effect of the combustion air supply into the combustion chamber (2) is brought about,
wherein at least part of the flue gas produced during the combustion process is sucked into the inlet (8.1) of the flue gas return channel (8) and emitted through the outlet (8.2) of the flue gas return channel (8) into the combustion chamber (2) and is thereby supplied to the combustion process again.

2. Crematorium oven according to claim 1 **characterised in that** at least one combustion air supply channel (7) opens into several flue gas return channels (8).

3. Crematorium oven according to any one of the preceding claims **characterised in that** the inlet (8.1) of the at least one flue gas return channel (8) is arranged in the wall (2.1) of the combustion chamber above the outlet (8.2) of the at least one flue gas return channel (8).

4. Crematorium oven according to at least one of the preceding claims **characterised in that** the combustion chamber (2) has a first and a second combustion chamber section (2a, 2b) wherein the first combustion chamber section (2a) is designed for the pre-combustion of the object to be cremated and the second combustion chamber section (2b) is designed for the postcombustion of the ashes and/or the cremated remains from the first combustion chamber section (2a).

5. Crematorium oven according to claim 4 **characterised in that** the base (3) brings about at least partial separation of the first combustion chamber section (2a) from the second combustion chamber section (2b).

6. Crematorium oven according to claim 4 or 5 **characterised in that** by way of at least one flue gas return channel (8) in the base (3) a connection between the first and the second combustion chamber section (2a, 2b) is produced.

7. Crematorium oven according to claim 6 **characterised in that** the base (3) has several elevations (9) for positioning the object to be cremated at a distance from the base (3).

8. Crematorium oven according to any one of claims 4 to 7 **characterised in that** the flue gas outlet (6) is connected to the second combustion chamber section (2b).

## Revendications

1. Four crématoire (1) comprenant au moins une chambre de combustion (2) avec un plafond, une cloison (2.1) et un fond (3) pour déposer l'objet à incinérer, un dispositif d'apport de chaleur (4), un système d'alimentation d'air de combustion (5) et une sortie des gaz d'échappement (6), au moins un conduit d'alimentation d'air de combustion (7) et au moins un conduit de renvoi des gaz d'échappement (8) étant prévus à l'intérieur du plafond et/ou de la cloison (2.1) et/ou du fond (3) de la chambre de combustion (2)
**caractérisé en ce que**
le conduit de renvoi des gaz d'échappement (8) présente dans le plafond et/ou dans la cloison (2.1) et/ou dans le fond (3) un orifice d'admission (8.1) et un orifice de sortie (8.2),
pour lequel dans le plafond et/ou dans la cloison (2.1) et/ou dans le fond (3) de la chambre de combustion (2), le au moins un conduit d'alimentation d'air de combustion (7) aboutit dans le au moins un conduit de renvoi des gaz d'échappement (8) de sorte qu'avec l'air de combustion acheminé un effet d'aspiration de l'alimentation en air de combustion est causé dans la chambre de combustion (2),
au moins une partie des gaz d'échappement générés dans le processus de combustion étant absorbée dans l'orifice d'admission (8.1) du conduit de renvoi des gaz d'échappement (8) et expulsée dans la chambre de combustion (2) par l'orifice de sortie (8.2) du conduit de renvoi des gaz d'échappement (8) et ainsi à nouveau acheminée au processus de combustion.

2. Four crématoire selon la revendication 1 **caractérisé en ce qu'**au moins un conduit d'alimentation d'air de combustion (7) aboutit dans plusieurs conduits de renvoi des gaz d'échappement (8).

3. Four crématoire selon une quelconque des revendications précédentes **caractérisé en ce que** l'orifice d'admission (8.1) d'au moins un conduit de renvoi des gaz d'échappement (8) est disposé dans la cloison (2.1) de la chambre de combustion au-dessus de l'orifice de sortie (8.2) du moins un conduit de renvoi des gaz d'échappement (8).

4. Four crématoire selon une quelconque des revendications précédentes **caractérisé en ce que** la chambre de combustion (2) présente une première et une deuxième section de chambre de combustion (2a, 2b), la première section de chambre de combustion (2a) destinée à la précombustion de l'objet à incinérer et la deuxième section de chambre de combustion (2b) destinée à la postcombustion des cendres et/ou des excédents de combustion étant constituées à partir de la première section de la chambre de combustion (2).

5. Four crématoire selon la revendication 4 **caractérisé en ce que** le fond (3) effectue une séparation au moins partielle de la première section de chambre de combustion (2a) de la deuxième section de chambre de combustion (2b).

6. Four crématoire selon la revendication 4 ou 5 **caractérisé en ce qu'**une liaison est établie dans le fond (3) entre la première et la deuxième section de chambre de combustion (2a, 2b) par au moins un conduit de renvoi des gaz d'échappement (8).

7. Four crématoire selon la revendication 6 **caractérisé en ce que** le fond (3) présente plusieurs élévations (9) du fond (3) pour la dépose revendiquée de l'objet à incinérer.

8. Four crématoire selon la revendication 4 à 7 **caractérisé en ce que** la sortie des gaz d'échappement (6) est raccordée à la deuxième section de chambre de combustion (2b).
